# FASCICULE DE BREVET EUROPEEN

(11) **EP 4 169 417 B1**
(45) Date de publication et mention de la délivrance du brevet: **30.07.2025**
(21) Numéro de dépôt: 22202888.8
(22) Date de dépôt: 21.10.2022
(51) Int. Cl.: A47B 47/04, A47B 87/02

(54) **MODULE ELEMENTAIRE DE MEUBLE ET EMPILEMENT DE TELS MEUBLES**
MÖBELEINHEIT UND STAPEL VON SOLCHEN MÖBELN
BASIC FURNITURE MODULE AND STACK OF SUCH FURNITURE

(30) Priorité: 25.10.2021 FR 2111298
(43) Date de publication de la demande: 26.04.2023
(73) Titulaire: Chennaux, Alain, 1180 Bruxelles (BE); Chennaux, Odile, 1190 Bruxelles (BE)
(72) Inventeur: Chennaux, Alain, 1180 Bruxelles (BE); Chennaux, Odile, 1190 Bruxelles (BE)
(74) Mandataire: Argyma

(56) Documents cités:
- EP-A2- 1 645 713
- US-A- 6 082 069
- US-A1- 2015 320 207

## Description

### DOMAINE TECHNIQUE

Le domaine de l'invention de la présente demande est celui des meubles ou étagères de rangement ou de présentation d'objets divers et variés, tels que des livres - il s'agit alors de bibliothèques -, de bibelots - il s'agit alors de vitrines ou de présentoirs -, de flacons de parfum - il s'agit alors de pianos -, etc. Plus particulièrement, les meubles en question comportent une pluralité de modules.

Par le brevet belge 9 400 993, on connaît de tels meubles qui peuvent comporter un ou plusieurs modules. Un autre module élémentaire de meuble est décrit dans US6082069A.

Si on considère un module élémentaire de ces meubles de l'art antérieur, il comporte deux châssis de faces avant et arrière, en forme de cadre, deux parois latérales de côtés droit et gauche et un plancher.

Les châssis, donc en forme de cadre, comportent deux montants droit et gauche et deux traverses basse et haute, de même épaisseur. Le plancher prend appui sur les traverses basses des deux châssis, par deux rainures avant et arrière emboîtées sur ces traverses. Aux deux extrémités des rainures, sont ménagées des encoches emboîtées sur la partie basse des deux montants. Les parois latérales prennent appui sur les montants des châssis aussi par deux rainures avant et arrière et sont coincées entre le plancher et les traverses hautes des châssis.

Alternativement, les parois latérales peuvent ne pas comporter des rainures mais des encoches en partie haute emboîtées sur les traverses hautes des châssis et être coincées entre ces traverses hautes et le plancher tout en étant en appui contre les montants des châssis.

Un tel module n'est pas pleinement satisfaisant.

Il est difficile de plaquer les parois latérales contre les montants des châssis, au point qu'elles ne sont pas toujours verticales.

L'épaisseur des planches constitutives du module, à savoir les parois latérales et le plancher, n'est pas toujours précise et coincer correctement ces parois latérales entre les traverses hautes des châssis et le plancher peut être difficile, avec le risque que des éclats apparaissent.

De surcroît, les modules élémentaires de l'art antérieur ne peuvent pas être empilés.

Enfin, les pièces de ces modules élémentaires ne sont pas verrouillées.

L'invention de la présente demande, dans toutes ses formes de réalisation, tire donc son origine de toutes ces difficultés.

### PRÉSENTATION DE L'INVENTION

Ainsi, l'invention de la présente demande concerne tout d'abord un module élémentaire de meuble selon la revendication 1, ledit module comportant au moins deux cadres-châssis avant et arrière, chacun à deux montants droit et gauche et deux traverses haute et basse, deux parois latérales droite et gauche à l'intérieur des cadres et un plancher à l'intérieur des cadres en appui contre les traverses basses des cadres, caractérisé par le fait que le plancher est agencé pour s'opposer au rapprochement des portions basses des parois latérales l'une vers l'autre.

Le plancher est donc un organe de verrouillage des portions basses des parois latérales vers l'intérieur.

Dans la forme de réalisation préférée du module de l'invention, les montants des cadres sont agencés pour s'opposer à l'écartement des parois latérales.

Les montants des cadres sont alors des organes de verrouillage vers l'extérieur des parois latérales, tant de leurs portions basses que de leurs portions hautes.

Avantageusement, les portions hautes des parois latérales et les traverses hautes des cadres sont agencées pour s'opposer au rapprochement de celles-là l'une vers l'autre, ce qui assure le verrouillage vers l'intérieur des portions hautes des parois latérales.

Dans ce cas, le verrouillage des parois latérales, de leur portion haute et de leur portion basse, est respectivement assuré par des éléments différents, ce qui est un gage de bonne tenue du meuble.

Toujours dans ce cas, les portions latérales des traverses hautes des cadres et les portions avant et arrière des portions hautes des parois latérales peuvent comporter des encoches respectivement emboîtées les unes dans les autres.

Avantageusement encore, le plancher peut prendre appui sur les traverses basses des châssis par deux rainures avant et arrière, ménagées sur la face inférieure, emboîtées sur ces traverses.

Selon l'invention, le verrouillage vers l'intérieur des portions hautes des parois latérales est assuré par un toit emboîté sur les parois latérales par deux feuillures latérales, ce toit pouvant être bloqué vers l'avant et l'arrière par deux rainures avant et arrière emboîtées sur les traverses hautes des cadres avant et arrière.

Le module de l'invention, pour son empilement, comporte alors des châssis dont les traverses hautes et basses comportent à l'extérieur respectivement des bossages et des encoches de formes complémentaires et les parois latérales sont pourvues de pieds avant et arrière agencés pour s'appuyer sur les parois latérales d'un module inférieur adjacent et identique.

La présente demande concerne également un empilement de modules élémentaires de l'invention pourvus des caractéristiques d'empilement ci-dessus.

La pile de modules peut en comporter autant que désiré.

### PRÉSENTATION DES FIGURES

L'invention sera mieux comprise à l'aide de la description suivante de plusieurs formes de réalisation du module élémentaire et d'empilements d'une pluralité de tels modules, en référence au dessin en annexe, sur lequel
la figure 1 représente une vue de profil et de face d'un cadre-châssis d'une première forme de réalisation du module de l'invention ;
la figure 2 représente, à plus grande échelle, la jonction de la traverse supérieure et d'un montant du cadre de la figure 1 ;
la figure 3 représente une vue de profil et de côté d'une paroi latérale de la première forme de réalisation du module de l'invention ;
la figure 4 représente, à plus grande échelle, une portion de coin de la paroi de la figure 3 ;
la figure 5 est une vue de profil et de face illustrant le montage de la paroi latérale gauche de la première forme de réalisation du module de l'invention ;
la figure 6 représente, à plus grande échelle, la portion de coin haute, gauche et avant du cadre-châssis du module de la figure 5 ;
la figure 7 est une vue de profil et de face illustrant le montage de la paroi latérale droite du module de la figure 5 ;
les figures 8 et 9 sont des vues de profil et de face du module des figures 5-7 illustrant le montage du plancher ;
la figure 10 est une vue éclatée et écorchée, de profil et de face, de la paroi latérale gauche, du cadre avant et d'un toit placé sur le module des figures 1-9 ;
la figure 11 représente une vue de profil et de face d'un cadre-châssis d'une deuxième forme de réalisation du module de l'invention ;
la figure 12 représente une vue de profil et de côté d'une paroi latérale de la deuxième forme de réalisation du module de l'invention ;
la figure 13 illustre le montage d'une pile de modules des figures 11 et 12 ;
la figure 14 est une vue, à plus grande échelle, des portions gauche et arrière de la zone d'empilement des deux modules de la figure 13 et
la figure 15 est une vue de profil et de face de la pile de deux modules de la figure 14, illustrant le montage d'un toit.

### DESCRIPTION DÉTAILLÉE DE L'INVENTION

Le module élémentaire de meuble 200 de l'invention, utilisé isolément ou avec d'autres identiques selon un empilement de tels modules élémentaires, va tout d'abord être décrit.

Le module comporte deux cadres-châssis identiques avant 1 et arrière 2, deux parois latérales identiques de côté droit 5 et de côté gauche 6 (figures 5, 6, 8, 9), et un plancher 3. Il pourrait aussi comporter un toit 4 (figure 15).

Le cadre-châssis 1, 2 comporte un montant droit 7, un montant gauche 8, une traverse basse 9 et une traverse haute 10, ces quatre éléments de même largeur et de même épaisseur, formant donc un cadre rectangulaire.

Les parois latérales 5, 6 sont des planches rectangulaires qui peuvent être, de même épaisseur que les éléments des cadres-châssis, et dont la hauteur est très légèrement supérieure à la distance entre les traverses des cadres, pour une raison qui apparaîtra plus loin.

Le plancher 3 est également une planche rectangulaire, qui peut être de même épaisseur que les cadres-châssis et les parois latérales, d'une profondeur égale à la largeur des parois latérales 5, 6 et d'une largeur égale à la distance entre les montants des cadres diminuée du double de l'épaisseur des parois latérales, aussi pour une raison qui apparaîtra plus loin.

Aux extrémités droite et gauche des traverses hautes 10 des cadres, sont découpées, vers l'intérieur et depuis les montants droit et gauche 7, 8, c'est-à-dire à la jonction des traverses hautes et des montants, des encoches 11, 12 de maintien des parois latérales 5, 6 dans les cadres.

Des encoches complémentaires 19-22, qui peuvent donc s'emboîter et s'emboîtent dans celles des cadres, sont découpées vers l'intérieur depuis les bords bas 13 et haut 14 des parois latérales 5, 6, près des coins bas et hauts, droit et gauche 15-18 des parois latérales également pour le maintien des parois latérales dans les cadres.

Les planches constitutives des éléments du module peuvent être en différents types de matériau, par exemple en matière plastique, comme le polyéthylène et le polystyrène expansé, un matériau composite, le bois et même un métal, comme l'aluminium.

Le maintien des parois latérales à l'intérieur des cadres-châssis et surtout leur verrouillage vont être bien compris grâce à la description du montage du module et de sa description une fois monté.

En référence aux figures 5 et 7, on glisse en position inclinée chaque paroi latérale - on peut commencer par la paroi gauche 6 (figure 5) - à l'intérieur des deux cadres-châssis 1, 2, en plaquant le bord haut 14 de la paroi à l'intérieur du coin gauche haut 18 des cadres, les encoches 21, 22 du bord haut 14 de la paroi, en face des encoches 12 des traverses hautes avant et arrière 10 de leur extrémité gauche, formées contre les montants 8 des cadres. Puis on pousse le bas de la paroi 6 contre les montants gauche 8 des cadres. Les encoches de la paroi et des traverses des cadres s'emboîtent les unes dans les autres et la paroi vient se plaquer contre les montants gauche des cadres, les encoches 19, 20 du bord bas 13 de la paroi emboîtées sur les traverses basses 9 des cadres, ayant glissé le long de ces traverses.

On procède de la même manière avec l'autre paroi latérale (figure 7).

Bien entendu, le module peut comporter plus de deux cadres-châssis identiques, et les parois latérales seraient conformées en conséquence, avec un nombre d'encoches approprié correspondant.

Ayant monté les parois latérales à l'intérieur des cadres-châssis, la distance entre les encoches des bords haut des parois latérales déterminant la distance, ou l'écartement, entre les deux cadres-châssis 1 ,2, on place enfin le plancher 3 (figures 8, 9).

Deux rainures rectilignes avant et arrière 23, 24, parallèles aux bords avant et arrière 25, 26 du plancher, sont ménagées dans la face inférieure 27 du plancher pour venir s'emboîter légèrement sur les traverses basses avant et arrière 9 des cadres, les rainures ayant une épaisseur très légèrement supérieure à celle des traverses (figure 8).

On glisse le plancher 3, face inférieure 27 tournée vers les traverses basses 9 des cadres, entre les cadres pour venir plaquer (figure 9) le plancher contre les traverses 9, les rainures 23, 24 emboîtées sur les traverses.

Ainsi, le plancher 3 est agencé pour s'opposer au rapprochement des portions basses 28, et des bords bas 13, des parois latérales l'une vers l'autre.

Le plancher 3 est donc un organe de verrouillage des portions basses 28 des parois latérales 5, 6 vers l'intérieur des cadres.

De même, il est intéressant de noter que les montants 7, 8 des cadres-châssis sont agencés pour s'opposer à l'écartement des parois latérales 5, 6. En d'autres termes, les montants des cadres sont des organes de verrouillage vers l'extérieur des parois latérales 5, 6, tant de leur portion basse 28 que de leur portion haute 29.

De surcroît, on peut dire que les portions hautes des parois latérales 5, 6, ici par leurs encoches 21, 22, d'une part, et les traverses hautes 10 des cadres, par leurs encoches 12, d'autre part, sont agencées pour s'opposer au rapprochement des parois latérales les unes vers les autres, ce qui assure le verrouillage vers l'intérieur des parois hautes 29 des parois latérales 5, 6.

En conséquence, le verrouillage des parois latérales 5, 6, de leur portion haute 29 et de leur portion basse 28 est respectivement assuré par des éléments différents, ce qui est un gage de bonne tenue du module.

Dans une forme de réalisation particulière du module de l'invention, les parois latérales 5,6 comportent, sur leur face extérieure, une rainure 61 conformée pour s'emboîter sur les montants 7,8 des châssis qui verrouillent ainsi les parois latérales vers l'extérieur (figure 10). Dans ce cas, les encoches 19-22 ne sont plus nécessaires.

Selon l'invention, le verrouillage vers l'intérieur des portions hautes 29 des parois latérales 5, 6 est assuré par un toit 30 emboîté sur les parois latérales par deux feuillures droite et gauche 31, le toit 30 pouvant être bloqué vers l'avant et l'arrière par deux rainures 32 ménagées sur sa face supérieure 33, parallèlement à ses bords avant 34 et arrière, emboîtées sur les traverses hautes 10 des cadres-châssis avant 1 et arrière 2.

Une autre forme de réalisation du module de l'invention permet, en en disposant plusieurs du même type, de les empiler.

Un module, destiné à être empilé avec d'autres identiques, comporte les mêmes pièces que le module des figures 1-9.

Les cadres-châssis rectangulaires et identiques 101, 102 comportent toujours deux traverses haute et basse 110 et 109 et deux montants gauche et droit 108 et 107 et des encoches de maintien 111 et 112 aux deux jonctions de la traverse haute 110 avec les montants droit 107 et gauche 108.

La traverse haute 110 comporte, vers l'extérieur et au droit des encoches 111, 112, deux bossages 151, 152, ici légèrement arrondis, et la traverse basse 109 comporte, vers l'intérieur et au droit des jonctions de la traverse basse 109 avec les montants droit 107 et gauche 108, deux encoches 153, 154, ici aussi légèrement arrondies et de forme complémentaire de celle des bossages 151, 152 pour que les bossages 151, 152 de la traverse haute 110 d'un premier module puissent s'emboîter dans les encoches 153, 154 de la traverse basse 109 d'un deuxième module disposé juste en dessous du premier module.

Les parois latérales 105, 106 sont quasiment identiques aux parois latérales 5, 6, avec leurs encoches hautes 121, 122 correspondant aux encoches 21, 22 du module des figures 1-9, et ne s'en distinguent que par deux petits pieds avant 155 et arrière 156 s'étendant vers le bas au-delà des encoches basses 119, 120 qui assurent la même fonction que les encoches 19, 20 du module des figures 1-9.

En référence à la figure 14, quand on empile un premier module 201 sur un deuxième module 202, l'encoche 154 de la traverse basse 109 du module 201 venant s'emboîter sur le bossage 152 de la traverse haute 110 du module 202, le pied 156 de la paroi latérale 106 vient en appui contre la paroi latérale 106 du module 202, sur sa portion 206 disposée derrière le cadre-châssis 102 représentée en pointillés sur la figure 14.

Comme on le voit également bien sur la figure 13, le pied avant 155 de la paroi latérale 105 du module supérieur 201 va venir en appui contre la portion de la paroi latérale 105, du module inférieur adjacent 202, disposée en avant du cadre-châssis 101.

La présente demande concerne également un empilement de modules conformés pour être empilés et comportant les caractéristiques des modules des figures 11-14.

L'empilement de deux modules 201, 202 de la figure 15 comporte, sur le module supérieur 201, un toit 103, percé, depuis sa face inférieure 163, de quatre encoches 164-167 agencées pour s'emboîter sur les bossages 151, 152 des cadres-châssis 101, 102.

## Revendications

1. Module élémentaire, de meuble de rangement ou de présentation d'objets, comportant au moins deux cadres-châssis de face avant (1) et de face arrière (2), chacun à deux montants droit (7) et gauche (8) et deux traverses haute (10) et basse (9), deux parois latérales droite (5) et gauche (6) à l'intérieur des cadres et un plancher (3) à l'intérieur des cadres (1, 2) en appui contre les traverses basses (9) des cadres (1, 2), **caractérisé par le fait que** le plancher (3) est agencé pour s'opposer au rapprochement des portions basses (28) des parois latérales (5, 6) l'une vers l'autre, le verrouillage vers l'intérieur des portions hautes (29) des parois latérales (5, 6) étant aussi assuré par un toit (30) emboîté sur les parois latérales (5, 6) par deux feuillures latérales (31).

2. Module élémentaire selon la revendication 1, dans lequel les montants (7, 8) des cadres (5, 6) sont agencés pour s'opposer à l'écartement des parois latérales (5, 6).

3. Module élémentaire selon l'une des revendications 1 et 2, dans lequel les portions hautes (29) des parois latérales (5, 6) et les traverses hautes (10) des cadres (5, 6) sont agencées pour s'opposer au rapprochement de celles-là (5, 6) l'une vers l'autre.

4. Module élémentaire selon la revendication 3, dans lequel les portions latérales des traverses hautes (10) des cadres (1, 2) et les portions avant et arrière des portions hautes (29) des parois latérales (5, 6) comportent des encoches (12, 19-22) respectivement emboîtées les unes (12) dans les autres (19-22).

5. Module élémentaire selon l'une des revendications 1 à 4, dans lequel le plancher (3) prend appui sur les traverses basses (9) des cadres (1, 2) par deux rainures avant (23) et arrière (24), ménagées sur sa face inférieure (27), emboîtées sur ces traverses basses (9).

6. Module élémentaire selon la revendication 1, dans lequel le toit (30) est bloqué vers l'avant et l'arrière par deux rainures avant et arrière (32) emboîtées sur les traverses hautes (10) des cadres avant et arrière (1, 2).

7. Module élémentaire selon l'une des revendications 1 à 6, dans lequel les parois latérales (5, 6) comportent, sur leur face extérieure, des rainures (61) agencées pour s'emboîter sur les montants (7, 8) des cadres-châssis (1, 2) qui verrouillent ainsi les parois latérales (5, 6) vers l'extérieur.

8. Module élémentaire selon l'une des revendications 1 à 7, dans lequel, pour pouvoir être empilé, les traverses hautes (110) et basses (109) des cadres-châssis (101, 102) comportent à l'extérieur respectivement des bossages (151, 152) et des encoches (153, 154) de formes complémentaires et les parois latérales (105, 106) sont pourvues de pieds avant et arrière (156) agencés pour s'appuyer sur les parois latérales (105, 106) d'un module inférieur adjacent et identique.

9. Empilement de modules élémentaires selon la revendication 8.

## Patentansprüche

1. Elementares Modul für ein Möbel zur Aufbewahrung oder Präsentation von Gegenständen, aufweisend mindestens zwei Tragrahmen für die Vorderseite (1) und die Rückseite (2), mit jeweils zwei Pfosten rechts (7) und links (8) und zwei Querstreben oben (10) und unten (9), zwei Seitenwänden rechts (5) und links (6) innerhalb der Rahmen und einem Boden (3) innerhalb der Rahmen (1, 2), der an den unteren Querstreben (9) der Rahmen (1, 2) anliegt, **dadurch gekennzeichnet, dass** der Boden (3) so eingerichtet ist, dass er einer gegenseitigen Annäherung der unteren Abschnitte (28) der Seitenwände (5, 6) entgegenwirkt, wobei die Verriegelung der oberen Abschnitte (29) der Seitenwände (5, 6) nach innen auch durch ein Dach (30) gewährleistet ist, das anhand zwei seitlicher Falze (31) auf den Seitenwänden (5, 6) einrastet.

2. Elementares Modul nach Anspruch 1, wobei die Pfosten (7, 8) der Rahmen (5, 6) so eingerichtet sind, dass sie der Beabstandung der Seitenwände (5, 6) entgegenwirken.

3. Elementares Modul nach einem der Ansprüche 1 und 2, wobei die oberen Abschnitte (29) der Seitenwände (5, 6) und die oberen Querstreben (10) der Rahmen (5, 6) so eingerichtet sind, dass sie der gegenseitigen Annäherung derselben (5, 6) entgegenwirken.

4. Elementares Modul nach Anspruch 3, wobei die seitlichen Abschnitte der oberen Querträger (10) der Rahmen (1, 2) und die vordere und hintere Abschnitte der oberen Abschnitte (29) der Seitenwände (5, 6) Kerben (12, 19-22) aufweisen, die jeweils ineinander (12) (19-22) eingreifen.

5. Elementares Modul nach einem der Ansprüche 1 bis 4, wobei der Boden (3) auf den unteren Querträgern (9) der Rahmen (1, 2) durch zwei Nuten vorn (23) und hinten (24) aufliegt, die auf seiner Unterseite (27) ausgebildet sind, die auf diesen unteren Querträgern (9) einrasten.

6. Elementares Modul nach Anspruch 1, wobei das Dach (30) nach vorne und hinten durch zwei Nuten vorn und hinten (32) blockiert ist, die auf den oberen Querträgern (10) des vorderen und hinteren Rahmens (1, 2) einrasten.

7. Elementares Modul nach einem der Ansprüche 1 bis 6, wobei die Seitenwände (5, 6) an ihrer Außenseite Nuten (61) aufweisen, die so eingerichtet sind, dass sie auf den Pfosten (7, 8) der Tragrahmen (1, 2) einrasten, die somit die Seitenwände (5, 6) nach außen verriegeln.

8. Elementares Modul nach einem der Ansprüche 1 bis 7, wobei die oberen (110) und unteren (109) Querstreben der Tragrahmen (101, 102), um stapelbar zu sein, an ihrer Außenseite jeweils komplementär geformte Vorsprünge (151, 152) und Kerben (153, 154) aufweisen und die Seitenwände (105, 106) mit Füßen vorn und hinten (156) versehen sind, die eingerichtet sind, dass sie sich auf den Seitenwänden (105, 106) eines benachbarten und identischen unteren Moduls abstützen.

9. Stapel aus elementaren Modulen nach Anspruch 8.

## Claims

1. Elementary furniture module, for storage or presentation of objects comprising at least two front face (1) and rear face (2) chassis-frames, each with two right (7) and left (8) uprights and two top (10) and bottom (9) crosspieces, two right (5) and left (6) side walls inside the frames and a floor (3) inside the frames (1, 2) bearing against the bottom crosspieces (9) of the frames (1, 2), **characterized by** the fact that the floor (3) is arranged to oppose the movement of the bottom portions (28) of the side walls (5, 6) towards each other, the inward locking of the top portions (29) of the side walls (5, 6) being also provided by a roof (30) snap fit onto the side walls (5, 6) by two side rebates (31).

2. Elementary module according to claim 1, wherein the uprights (7, 8) of the frames (5, 6) are arranged to oppose the movement of the side walls (5, 6) away from each other.

3. Elementary module according to one of claims 1 and 2, wherein the top portions (29) of the side walls (5, 6) and the top crosspieces (10) of the frames (5, 6) are arranged to oppose the movement of these (5, 6) towards each other.

4. Elementary module according to claim 3, wherein the side portions of the top crosspieces (10) of the frames (1, 2) and the front and rear portions of the top portions (29) of the side walls (5, 6) comprise notches (12, 19-22) snap fit the ones (12) into the others (19-22) respectively.

5. Elementary module according to one of claims 1 to 4, wherein the floor (3) bears against the lower crosspieces (9) of the frames (1, 2) by two front (23) and rear (24) grooves, provided on its lower face (27), snap fit onto these bottom crosspieces (9).

6. Elementary module according to claim 1, wherein the roof (30) is blocked forwards and backwards by two front and rear grooves (32) snap fit onto the top crosspieces (10) of the front and rear frames (1, 2).

7. Elementary module according to one of claims 1 to 6, wherein the side walls (5, 6) comprise, on their external face, grooves (61) arranged to snap fit onto the uprights (7, 8) of the chassis-frames (1, 2) which thus lock the side walls (5, 6) outwards.

8. Elementary module according to one of claims 1 to 7, wherein, in order to be stackable, the top (110) and bottom (109) crosspieces of the chassis-frames (101, 102) respectively comprise, on the outside, bosses (151, 152) and notches (153, 154) of complementary shapes and the side walls (105, 106) are provided with front and rear feet (156) arranged to bear against the side walls (105, 106) of an adjacent and identical lower module.

9. Stack of elementary modules according to claim 8.
